# EUROPÄISCHE PATENTSCHRIFT

(11) **EP 0 485 912 B1**
(45) Veröffentlichungstag und Bekanntmachung des Hinweises auf die Patenterteilung: **14.06.1995**
(21) Anmeldenummer: 91119115.3
(22) Anmeldetag: 11.11.1991
(51) Int. Cl.: B41F 13/20, B41F 27/10, B41F 9/18, B41F 13/24, B41F 13/32

(54) **Lagerung für einen Druckwerkzylinder**
Bearing for a printing unit cylinder
Palier pour cylindre de groupe d'impression

(30) Priorität: 15.11.1990 DE 4036387
(43) Veröffentlichungstag der Anmeldung: 20.05.1992
(73) Patentinhaber: MAN Roland Druckmaschinen AG, 63012 Offenbach (DE)
(72) Erfinder: Reichenbach, Klaus, O-9900 Plauen (DE); Matthes, Klaus, O-9900 Plauen (DE)

(56) Entgegenhaltungen:
- EP-A- 0 184 180
- EP-A- 0 279 394

## Beschreibung

Die Erfindung betrifft eine Lagerung für einen Druckwerkzylinder einer Rollenrotationsdruckmaschine gemäß dem Oberbegriff des Patentanspruchs 1.

Eine derartige Lagerung eines Zylinders wird in der DE-OS 27 24 653 vorgestellt. Danach wird für den Wechsel des Mantels des Zylinders letzterer einseitig gehalten, indem am aus der Maschinenseitenwand herausragenden Zapfen ein Arbeitszylinder angreift. Auf dem Zapfen ist hierfür, auf einem Wälzlager gelagert, ein Gelenkkopf angeordnet, an dem der Arbeitszylinder angelenkt ist.

Bei dieser Vorrichtung ist von Nachteil, daß der Arbeitszylinder auch im Betrieb des Zylinders mit dessen Zapfen in Verbindung steht. Rundlauffehler des Zapfens verursachen dabei ständige Reibung zwischen der Kolbenstange und der Stopfbuchse des Arbeitszylinders, was zu Ausfällen des Arbeitszylinders und Stillstandszeiten der Druckmaschine führt. Weiterhin wird der Druckwerkszylinder nur in der Zugrichtung des Arbeitszylinders fixiert, wodurch der Mantel nur erschwert und unter der Gefahr seiner Beschädigung durch die Öffnung der Seitenwand geführt werden kann. Außerdem legt die einseitige Fixierung des Druckwerkzylinders die Lagerung seines Zapfens in einem Pendellager nahe.

Die EP 0 279 394 A3 zeigt eine Vorrichtung, die einen Druckwerkzylinder derartig in der Schwebe hält, daß eine exzentrische Welle mit einer Eindrehung, eine konische Rolle verkörpernd, auf den aus der Druckwerkseitenwand herausstehenden Zapfen drückt. Zur Betätigung der Welle trägt diese ein Vierkant.

Es ist Aufgabe der Erfindung, eine vorteilhafte Lagerung und Mittel zur Erzeugung der An- und Abstellung der Rolle bezüglich des Zylinderzapfens zu schaffen.

Erfindungsgemäß wird die Aufgabe bei einer gattungsgemäßen Vorrichtung durch die gegenständlichen Merkmale des Kennzeichens des Anspruchs 1 gelöst. Mit der bzw. den angeschwenkten Rollen wird der Zylinder zuverlässig allseitig gehalten. Dadurch sind die Voraussetzungen für einen schonenden Wechsel des Zylindermantels und die Vermeidung von Kantenpressung des Lagers des Zylinders gegeben. Letzteres ermöglicht den Verzicht auf ein Pendellager. Bei der Anordnung von Rollen beidseits der Maschinenseitenwand wird außerdem die Kraft auf das Lager beim Wechseln des Zylindermantels niedriger gehalten. Die Hilfsvorrichtung steht im Druckbetrieb nicht mit dem Druckwerkzylinder in Kontakt und ist somit keinem erhöhten, Maschinenstillstände verursachenden Verschleiß unterworfen.

Die Rolle ist vorteilhaft fertigbar und ermöglicht eine gute Justierung des Druckwerkzylinders, wenn sie erfindungsgemäß aus zwei Kegelrollen zusammengesetzt ist, die beidseits des schwenkbaren Hebels angeordnet sind.

Der Hebel erfordert nur niedrige Betätigungskräfte mit der Möglichkeit des Einsatzes kleiner und kostengünstiger sowie energiesparend betreibbarer Antriebsmittel, wenn er erfindungsgemäß mit seinem die Rolle tragenden Hebelarm in eine zum Zapfen senkrechte Endlage schwenkbar ist.

Der Zylinder ist vorteilhaft justierbar, wenn erfindungsgemäß der Hebel ein Gewindestück mit Rechts- und Linksgewinde trägt.

Die Erfindung soll nachfolgend an einem Ausführungsbeispiel näher erläutert werden. In den zugehörigen Zeichnungen zeigt
- Fig. 1:: einen Druckwerkzylinder, schematisch im Längsschnitt
- Fig. 2:: die Einzelheit Z nach Figur 1
- Fig. 3:: die Ansicht X nach Figur 2

Figur 1 zeigt einen Zylinder 1, beispielsweise einen Form- oder übertragungszylinder einer Offset-Rotationsdruckmaschine, der einen auswechselbaren Mantel 2 trägt. Die Zapfen 3; 4 des Zylinders 1 sind in den Maschinenseitenwänden 5; 6 gelagert. Dabei wird das Lager des Zapfens 4 in einem nicht dargestellten Wandstück beherbergt, das entfernbar ist und so eine Öffnung 7 in der Maschinenseitenwand 6 freigibt. Der Zapfen 3 wird in einem Lager 8 aufgenommen. An sein aus der Maschinenseitenwand 5 herausragendes Ende ist eine Rolle 9 anstellbar, die senkrecht über dem Zapfen 3 an einem im Gestell gelagerten Hebel 10 angeordnet ist. An letzterem greift ein schwenkbar im Gestell gelagerter Arbeitszylinder 11 an. Die Rolle ist aus zwei Kegelrollen 12; 13 zusammengesetzt (Fig. 3), die beidseits des Hebels 10 auf einem Bundbolzen 14 angeordnet sind. Der Hebel 10 ist in einer an der Maschinenseitenwand 5 befestigten Gabel 15 gelagert. Er enthält zu seiner Längenverstellung ein Gewindestück 16 mit Rechts- und Linksgewinde (Fig. 2). Eine weitere, der Rolle 9 gleichende Rolle 17 ist innerhalb der Maschinenseitenwand 5 unter dem Zapfen 3 angeordnet. Sie ist an einem entsprechenden, lediglich abgewinkelten Hebel 18 befestigt, der im Gestell gelagert ist und mit einem Arbeitszylinder 19 in Verbindung steht.

Zum Wechseln des Mantels 2 wird dieser axial von dem Zylinder 1 durch die Öffnung 7 der Maschinenseitenwand 6 aus der Druckmaschine bewegt. Dazu werden vor, der Freigabe der Öffnung 7 die Rollen 9 und 17 mittels der Arbeitszylinder 11 und 19 in die in Figur 1 gezeichnete Lage geschwenkt. Hierdurch wird der Zylinder 1 einseitig in seiner im Druckbetrieb eingenommenen Lage gehalten. Diese Position kann durch die Veränderung der Stellung der Rollen 9 und 17 in der Horizontalen und Vertikalen justiert werden. Vertikal kann die Rolle 9 durch Verlängern oder Verkürzen des Hebels 10 durch Verdrehen des Gewindestückes 16 verstellt werden. Die Justierung in der Horizontalen kann durch die Veränderung der Lage der Kegelrollen 12 und 13 bezüglich des Hebels 10 durch Beilegen von Paßscheiben erfolgen. Eine Justierung zur Erreichung der senkrechten Stellung des Hebels 10 auf dem Zapfen 3 ist durch Änderung der Schwenkstellung des Hebels 10 durch Veranderung der Einschraubtiefe der Kolbenstange 20 des Arbeitszylinders 11 in den Gabelkopf 21 möglich. Die Verstellung der Lage der Rolle 17 und des Hebels 18 erfolgt in analoger Weise. Für den Druckbetrieb des Zylinders 1 werden die Rollen 9 und 17 durch Umsteuern der Arbeitszylinder 11 und 19 vom Zapfen 3 abgeschwenkt.

Im Auführungsbeispiel wird der Arbeitszylinder von zwei Rollen beidseits der Maschinenseitenwand gehalten. Ebenfalls zum Gegenstand der Erfindung gehörig kann das Stutzen des Zylinders auch nur mit einer außerhalb oder innerhalb der Maschinenseitenwand angeordneten Rolle erfolgen.

## Patentansprüche

1. Lagerung für einen Druckwerkzylinder (1) einer Rollenrotationsdruckmaschine mit einer Hilfsvorrichtung zum einseitigen Halten des Zylinders (1), der einen auswechselbaren, hierzu seitlich durch eine Öffnung (7) einer Maschinenseitenwand (6) schiebbaren Mantel (2) trägt, mit je einer außerhalb und/oder innerhalb der anderen Maschinenseitenwand (5) an den in dieser Seitenwand (5) gelagerten Zapfen (3) des Zylinders (1) anstellbaren, diesen stützenden Rolle (9, 17) mit konkaver Mantelfläche, dadurch gekennzeichnet, daß die Rolle (9, 17) in einem drehbar in der Maschinenseitenwand (5) angeordneten, in Längsrichtung des Zapfens (3) schwenkbaren Hebel (10, 18) lagert, an dem ein Arbeitszylinder (11, 19) angreift.

2. Lagerung nach Anspruch 1, dadurch gekennzeichnet, daß der Hebel (10, 18) mit seinem die Rolle (9, 17) tragenden Hebelarm in eine zum Zapfen (3) senkrechte Endlage schwenkbar ist.

3. Lagerung nach Anspruch 1 oder 2, dadurch gekennzeichnet, daß die Kolbenstange (20) des Arbeitszylinders (11, 19) in einen Gabelkopf (21) eingeschraubt ist, der gelenkig mit dem Hebel (10, 18) verbunden ist, und die Einschraubtiefe der Kolbenstange (20) in den Gabelkopf (21) veränderbar ist.

4. Lagerung nach einem der Ansprüche 1 bis 3, dadurch gekennzeichnet, daß der Hebel (10, 18) ein Gewindestück (16) mit Rechts- und Linksgewinde trägt.

5. Lagerung nach einem der vorangehenden Ansprüche, dadurch gekennzeichnet, daß die Rolle (9, 17) aus zwei Kegelrollen (12, 13) zusammengesetzt ist, die beidseits des schwenkbaren Hebels (10, 18) angeordnet sind.

6. Lagerung nach Anspruch 5, dadurch gekennzeichnet, daß die Kegelrollen (12, 13) im Abstand zum Hebel (10, 18) veränderbar sind.

## Claims

1. Bearing for a printing unit cylinder (1) in a web-fed rotary printing machine having an auxiliary device for one-sided holding of the cylinder (1), which carries an exchangeable casing (2) which to this end can be pushed laterally through an aperture (7) in a machine side wall (6), having a respective roller (9, 17) with a concave envelope surface outside and/or inside the other machine side wall (5) which can be set on the journal (3) of the cylinder (1) mounted in this side wall (5) so as to support this journal, characterised in that the roller (9, 17) is mounted in a lever (10, 18) arranged rotatably in the machine side wall (5) and pivotable in the longitudinal direction of the journal (3), on which lever a working cylinder (11, 19) engages.

2. Bearing according to claim 1, characterised in that the lever (10, 18) with its lever arm carrying the roller (9, 17) is pivotable into an end position perpendicular to the journal (3).

3. Bearing according to claim 1 or 2, characterised in that the piston rod (20) of the working cylinder (11, 19) is screwed into a fork head (21) which is hingedly joined to the lever (10, 18), and the screw-in depth of the piston rod (20) into the fork head (21) can be varied.

4. Bearing according to one of claims 1 to 3, characterised in that the lever (10, 18) carries a threaded piece (16) having a right-hand and left-hand thread.

5. Bearing according to one of the preceding claims, characterised in that the roller (9, 17) is composed of two conical rollers (12, 13) which are arranged on both sides of the pivotable lever (10, 18).

6. Bearing according to claim 5, characterised in that the conical rollers (12, 13) can be varied in respect of their distance from the lever (10, 18).

## Revendications

1. Palier pour un cylindre (1) d'un mécanisme d'impression d'une presse rotative à imprimer, comportant un dispositif auxiliaire pour le maintien unilatéral du cylindre (1), qui porte une enveloppe interchangeable (2), qui peut être déplacée par rapport au cylindre latéralement à travers une ouverture (7) d'une paroi latérale (6) de la machine, et comportant respectivement un rouleau (9,17), qui peut être serré à l'extérieur et/ou à l'intérieur de l'autre paroi latérale (5) de la machine, contre le tourillon (3) du cylindre (1) qui est monté dans cette paroi latérale (5) et qui supporte ce tourillon et possède une surface enveloppe concave, caractérisé en ce que le rouleau (9,17) est tourillonné de façon à pouvoir tourner dans un levier (10,18), qui est monté de manière à pouvoir tourner dans la paroi latérale (5) de la machine et peut basculer dans la direction longitudinale du tourillon (3) et qui est attaqué par un vérin de travail (11,19).

2. Palier selon la revendication 1, caractérisé en ce que le levier (10,18) peut basculer, avec son bras qui porte le rouleau (9,17), dans une position d'extrémité perpendiculaire au tourillon (3).

3. Palier selon la revendication 1 ou 2, caractérisé en ce que la tige de piston (20) du vérin de travail (11,19) est vissée dans une tête en forme de fourche (21), qui est reliée de façon articulée au levier (10, 18), et que la profondeur de vissage de la tige de piston (20) dans la tête en forme de fourche (21) est modifiable.

4. Palier selon l'une des revendications 1 à 3, caractérisé en ce que le levier (10,18) porte une pièce filetée (16) possédant un filetage tournant à droite et un filetage tournant à gauche.

5. Palier selon l'une des revendications précédentes, caractérisé par le fait que le rouleau (9,17) est formé par la réunion de deux rouleaux coniques (12,13), qui sont disposés des deux côtés du levier basculant (10, 18).

6. Palier selon la revendication 5, caractérisé en ce que la distance des rouleaux coniques (12,13) par apport au levier (10,18) peut être modifiée.
